# EUROPÄISCHE PATENTSCHRIFT

(11) **EP 1 186 256 B1**
(45) Veröffentlichungstag und Bekanntmachung des Hinweises auf die Patenterteilung: **16.02.2005**
(21) Anmeldenummer: 01118295.3
(22) Anmeldetag: 31.07.2001
(51) Int. Cl.: A47B 95/02

(54) **Griff, insbesondere Möbelgriff**
Handle, particularly furniture handle
Poignée, en particulier poignée de meuble

(30) Priorität: 11.09.2000 DE 20015748 U
(43) Veröffentlichungstag der Anmeldung: 13.03.2002
(73) Patentinhaber: HÖRTNAGL, Alexander, 6166 Fulpmes (AT)
(72) Erfinder: HÖRTNAGL, Alexander, 6166 Fulpmes (AT)
(74) Vertreter: WALTHER, WALTHER & HINZ Patentanwälte

(56) Entgegenhaltungen:
- DE-C- 19 624 601
- DE-U- 9 105 510
- DE-U- 29 817 137
- US-A- 5 727 858

## Beschreibung

Die Erfindung betrifft einen Griff, insbesondere einen Möbelgriff mit einer Griffstange und mindestens einem an der Griffstange auf dem Möbel aufsitzenden Fuß, sowie ein Verbindungselement zur Befestigung des Griffes an dem Möbel, wobei der Fuß hülsenförmig ausgebildet ist, wobei in den hülsenförmigen Fuß ein Einsatz einsetzbar ist, der endseitig einen Boden mit einer Bohrung für das Verbindungselement aufweist,

Möbelgriffe, insbesondere Möbelgriffe für Küchenmöbel, zeichnen sich häufig durch eine Griffstange aus, die mit zwei Füßen auf der Oberseite, beispielsweise auf der Tür eines Küchenmöbels, aufsteht und durch auf der Rückseite der Tür in den Fuß eingedrehte Schrauben mit der Tür verbunden ist. Hochwertige Möbel und hier insbesondere hochwertige Küchen, zeichnen sich unter anderem durch Edelstahlgriffe aus. Der Preis für Edelstahlgriffe ist jedoch relativ hoch, weshalb der Erfindung die Problemstellung zur Grunde liegt, einen Edelstahlgriff bereitzustellen, der preiswerter in der Herstellung ist.

Aus dem G 91 05 510.5 U1 ist ein Griff mit einer Griffstange und einem hülsenförmigen Fuß bekannt, der einen Einsatz aufweist. Der Einsatz besitzt endseitig einen Boden mit einer Bohrung für eine Schraube als Verbindungselement.

Eine ähnliche Gestaltung ist aus dem DE 196 24 601 C1 bekannt.

Nachteilig an dem Stand der Technik ist, dass die Verbindung zwischen Griff und Möbel nicht gegen unbeabsichtigtes Lösen gesichert ist.

Gegenstand der Erfindung ist, hier Abhilfe zu schaffen. Erfindungsgemäße Mittel zur Sicherung sind in den unabhängigen Ansprüchen 1 bis 4 beschrieben. Im Einzelnen ist nun vorgesehen, dass bei Verwendung eines Verbindungselementes z. B. mit einem Gewindebolzen nach einer ersten Ausführungsform zur Sicherung des Gewindebolzens gegen unbeabsichtigtes Lösen, die Bohrung im Einsatz in Einschraubrichtung konisch zulaufend oder auch stufenförmig verjüngend ausgebildet ist. Nach einer zweiten Ausführungsform ist vorgesehen, dass auf der Oberseite des Bodens an der Bohrung des Bodens anliegend mindestens eine, vorzugsweise jedoch zwei Zungen angeordnet sind. Durch beide Maßnahmen ist sichergestellt, dass bei in der Bohrung des Bodens eingedrehtem Gewindebolzen bei Beanspruchung des Gewindebolzens auf Zug, sich die Zunge bzw. die Zungen bei der zweiten Ausführungsform bzw. die konische Bohrung bei der ersten Ausführungsform in das Gewinde des Gewindebolzens hineindrücken, und auf diese Weise eine gewisse Sicherung des Gewindebolzens gegen unbeabsichtigtes Lösen bewirken. Eine dritte Ausführungsform zeichnet sich dadurch aus, dass der Einsatz an seinem oberen, der Griffstange zugewandten Ende einen Kranz aufweist, der leicht konisch ausgebildet ist, so dass der Kranz durch die Gewindebohrung zu der Griffstange in Richtung auf den Schraubbolzen zugedrückt wird, um hierdurch den Schraubbolzen gegen unbeabsichtigtes Lösen zu sichern. Zur Anordnung des Kranzes an dem oberen Ende des Einsatzes ist vorgesehen, dass der Einsatz in diesem Bereich entsprechend zu dem Boden Mittel zur Aufnahme des Kranzes aufweist, also z. B. eine Decke. Eine andere Variante besteht darin, den Einsatz zumindest partiell aus Vollmaterial herzustellen, um dann den Kranz auf der Oberseite, d. h. der der Griffstange zugewandten Seite anzuordnen.

Nach einem weiteren Merkmal der Erfindung ist vorgesehen, dass der Einsatz aus Kunststoff besteht. Hierbei tritt ein weiterer Vorteil zutage; nach dem Stand der Technik ist es so, dass der Fuß des Griffes an seinem stirnseitigen Ende, d. h. an dem Ende, das auf das Möbel zugerichtet ist, ein Klebeblättchen aus elastisch nachgiebigem Material aufweist, um bei etwaigen Unebenheiten auf der Stirnseite des Fußes bzw. auf der Möbeloberfläche eine Beschädigung der Oberfläche durch eine zu starke Flächenpressung zu vermeiden. Durch die Eigenelastizität. des aus Kunststoff hergestellten Zusatzes und hier insbesondere des Bodens des Zusatzes, können Unebenheiten ausgeglichen werden. Darüber hinaus wurde die Flächenpressung vermindert, was die Gefahr von Furnierrissen im Bereich des Fußes vermindert.

Weiterhin gestaltet sich die Montage der bekannten Möbelgriffe insbesondere durch diese Klebeblättchen sehr aufwendig. Da der Einsatz nach einem weiteren Merkmal der Erfindung in den hülsenförmigen Fuß einschiebbar ist, erfolgt hierdurch eine weitere Erleichterung in Bezug auf die Montage.

Nach einem weiteren Merkmal der Erfindung entspricht der Boden mit seiner Außenkontur der Außenkontur des stirnseitigen Endes des hülsenförmigen Fußes, an dem der Boden anliegt, so dass der Boden mit der Außenkontur des hülsenförmigen Fußes bündig abschließt. Denkbar ist allerdings auch, dass der Boden über die Hülse überstehend und somit ähnlich einer Rosette ausgebildet ist, oder aber der hülsenförmige Fuß partiell den Boden überdeckt, so dass zwischen Stirnfläche des Bodens und dem hülsenförmige Fuß eine Schattenfuge entsteht.

Anhand der Zeichnungen wird die Erfindung nachstehend beispielhaft näher erläutert:
- Fig. 1: zeigt in explosionsartiger Darstellung die Anordnung der einzelnen Elemente des Griffes zur Anordnung, beispielsweise auf der Tür eines Möbels;
- Fig. 2: zeigt den Einsatz in vergrößerter Darstellung in einer ersten Ausführungsform;
- Fig. 3: zeigt den Einsatz in vergrößerter Darstellung in einer zweiten Ausführungsform;
- Fig. 3a: zeigt eine Ansicht gemäß Fig. 3;
- Fig. 4: zeigt eine andere Form des Einsatzes in vergrößerter Darstellung;
- Fig. 5: zeigt eine weitere Form des Einsatzes mit stufenförmig sich verjüngender Bohrung.

Gemäß der Figur 1 weist der insgesamt mit 1 bezeichnete Griff eine Griffstange 2 und zwei hülsenförmige Füße 3 auf, die beabstandet zueinander an der Griffstange angeordnet sind. In den hülsenförmigen Fuß 3 ist der mit 10 bezeichnete Einsatz aus Vollmaterial, z. B. Kunststoff, einschiebbar, wobei im eingesetzten Zustand in den hülsenförmigen Fuß 3 der Boden 11 des Einsatzes bündig mit der Außenwandung des hülsenförmigen Fußes 3 abschließt. Das heißt, dass der Überstand des Bodens 11 über die Wandung 12 des Einsatzes der Materialstärke der Hülse 3 entspricht. Der Einsatz 10 besitzt darüber hinaus eine Bohrung 13 zur Aufnahme einer Schraube 14, die durch den Einsatz hindurch bis in ein Gewindesackloch 5 in der Gewindestange 2 hineinragt und dort befestigt werden kann. Die Tür eine Möbels, auf der der Griff befestigt wird, ist mit 20 bezeichnet. Der Einsatz 10 ist im Bereich der Oberseite des Bodens 11 mit einer Senkung 13a für den Schraubenkopf versehen.

Bei der Darstellung gemäß Figur 2 ist die Bohrung 13 konisch ausgebildet, oder aber stufenförmig verjüngend (Fig. 5), so dass im eingedrehten Zustand der Schraube 14, d. h. dann, wenn die Schraube unter Spannung steht, sich der Einsatz im Bereich der Schraube an die Schraube andrückt.

Bei der Ausführungsform des Einsatzes gem. Fig. 3 sind auf der Unterseite des Einsatzes 10 mit einer Bohrung 13 mehrere Zungen 15 fächerförmig um die Bohrung 13 herum angeordnet, die sich ebenfalls dann in das Gewinde der Schraube 14 eindrücken, wenn die Schraube 14 unter Spannung steht (Figur 3). Die Zungen ragen hierbei etwas in die Bohrung hinein, so dass eine Verkrallung mit dem Gewinde erfolgt. Vorteilhaft ist hierbei unter der Zunge 15 eine Ausnehmung 15a vorgesehen.

Die Ausführungsform des Einsatzes 10 gemäß Fig. 4 ist auf dem Boden 11 ein Körper 17 mit einer den Boden 11 erfassenden, durchgängigen Bohrung 18, die endseitig den konisch zulaufenden Kranz 19 aufweist, angeordnet. Der Körper 17 ist derart gestaltet, dass er an der inneren Wandung des hülsenförmigen Fußes 3 anliegt. Der Körper 17 ist darüber hinaus auf der Oberseite, also dem der Griffstange zugewandten Ende, entsprechend der Kontur der Griffstange z. B. gewölbt ausgebildet, um ein vollständiges Anliegen des Einsatzes bzw. des Körpers an der Griffstange zu ermöglichen.

## Patentansprüche

1. Griff, insbesondere Möbelgriff, mit einer Griffstange und mindestens einem an der Griffstange auf dem Möbel aufsitzenden Fuß, sowie einem Verbindungselement zur Befestigung des Griffes an dem Möbel, wobei der Fuß (3) hülsenförmig ausgebildet ist, wobei in den hülsenförmigen Fuß ein Einsatz (10) einsetzbar ist, der endseitig einen Boden (11) mit einer Bohrung (13) für das Verbindungselement (14) aufweist,
**dadurch gekennzeichnet,**
**dass** der Einsatz (10) Sicherungsmittel für das Verbindungselement aufweist, wobei zur Sicherung des Gewindebolzens (14) gegen unbeabsichtigtes Lösen auf der Unterseite des Einsatzes (10) an der Bohrung (13) anliegend mindestens eine, vorzugsweise jedoch zwei Zungen (15) fächerförmig angeordnet sind.

2. Griff, insbesondere Möbelgriff, mit einer Griffstange und mindestens einem an der Griffstange auf dem Möbel aufsitzenden Fuß, sowie einem Verbindungselement zur Befestigung des Griffes an dem Möbel, wobei der Fuß (3) hülsenförmig ausgebildet ist, wobei in den hülsenförmigen Fuß ein Einsatz (10) einsetzbar ist, der endseitig einen Boden (11) mit einer Bohrung (13) für das Verbindungselement (14) aufweist,
**dadurch gekennzeichnet,**
**dass** der Einsatz (10) Sicherungsmittel für das Verbindungselement (14) aufweist, wobei zur Sicherung des Gewindebolzens (14) gegen unbeabsichtigtes Lösen der Boden (11) des Einsatzes (10) einen Körper (17) mit einer durchgängigen Bohrung (18) aufweist, wobei an der Bohrung (18) endseitig auf dem Körper (17) ein Kranz (19) angeordnet ist.

3. Griff, insbesondere Möbelgriff,mit einer Griffstange und mindestens einem an der Griffstange auf dem Möbel aufsitzenden Fuß, sowie einem Verbindungselement zur Befestigung des Griffes an dem Möbel, wobei der Fuß (3) hülsenförmig ausgebildet ist, wobei in den hülsenförmigen Fuß ein Einsatz (10) einsetzbar ist, der endseitig einen Boden (11) mit einer Bohrung (13) für das Verbindungselement (14) aufweist,
**dadurch gekennzeichnet,**
**dass** der Einsatz (10) Sicherungsmittel für das Verbindungselement (14) aufweist, wobei zur Sicherung des Gewindebolzens (14) gegen unbeabsichtigtes Lösen die Bohrung (13) im Einsatz (10) in Einschraubrichtung konisch ausgebildet ist.

4. Griff, insbesondere Möbelgriff,mit einer Griffstange und mindestens einem an der Griffstange auf dem Möbel aufsitzenden Fuß, sowie einem Verbindungselement zur Befestigung des Griffes an dem Möbel, wobei der Fuß (3) hülsenförmig ausgebildet ist, wobei in den hülsenförmigen Fuß ein Einsatz (10) einsetzbar ist, der endseitig einen Boden (11) mit einer Bohrung (13) für das Verbindungselement (14) aufweist,
**dadurch gekennzeichnet,**
**dass** der Einsatz (10) Sicherungsmittel für das Verbindungselement (14) aufweist, wobei zur Sicherung des Gewindebolzens (14) gegen unbeabsichtigtes Lösen die Bohrung (13) im Einsatz (10) stufenförmig verjüngend ausgebildet ist.

5. Griff, insbesondere Möbelgriff nach einem oder mehrerender Ansprüche 1 bis 4,
**dadurch gekennzeichnet,**
**dass** der Einsatz (10) in den hülsenförmigen Fuß (3) einschiebbar ist.

6. Griff, insbesondere Möbelgriff nach einem oder mehrerender Ansprüche 1 bis 4,
**dadurch gekennzeichnet,**
**dass** der Boden (11) mit seiner Außenkontur der Außenkontur des stimseitigen Endes des hülsenförmigen Fußes (3) entspricht, an dem der Boden (11) anliegt.

7. Griff, insbesondere Möbelgriff nach einem oder mehrerender Ansprüche 1 bis 4,
**dadurch gekennzeichnet,**
**dass** der Boden (11) über die Außenkontur des hülsenförmigen Fußes (3) überstehend ausgebildet ist.

8. Griff, insbesondere Möbelgriff nach einem oder mehrerender Ansprüche 1 bis 4,
**dadurch gekennzeichnet,**
**dass** der hülsenförmige Fuß (3) partiell den Boden (11) seitlich überdeckt, so dass sich eine Schattenfuge ergibt.

9. Griff, insbesondere Möbelgriff nach einem oder mehrerender voranstehenden Ansprüche
**dadurch gekennzeichnet,**
**dass** das Verbindungselement (14) einen Gewindebolzen umfasst.

10. Griff, insbesondere Möbelgriff nach Anspruch 2,
**dadurch gekennzeichnet,**
**dass** der Kranz (19) konisch zulaufend ausgebildet ist.

11. Griff, insbesondere Möbelgriff nach einem oder mehrerender Ansprüche 1 bis 4,
**dadurch gekennzeichnet,**
**dass** der Einsatz (10) aus Kunststoff besteht.

12. Griff, insbesondere Möbelgriff nach einem oder mehrerender Ansprüche 1 bis 4,
**dadurch gekennzeichnet,**
**dass** der Griff (1) aus Edelstahl hergestellt ist.

13. Griff, insbesondere Möbelgriff nach einem oder mehrerender Ansprüche 1 bis 4,
**dadurch gekennzeichnet,**
**dass** der Einsatz (10) fluoreszierend ausgebildet ist.

## Claims

1. A handle, more specifically a furniture handle, with a handle bar and at least one foot member disposed on the bar and resting on the piece of furniture as well as with a connecting member for fastening the handle to the piece of furniture, the foot member (3) being configured in the shape of a sleeve, an insert (10) comprising on its end side a bottom (11) with a hole (13) for the connecting member (14) being insertable into said sleeve-like foot member,
**characterized in**
**that** the insert (10) comprises securing means for the connecting member, at least one, but preferably two tongues (15) being arranged in a fan pattern so as to rest on the hole (13) at the bottom side of the insert (10) for securing the threaded bolt (14) against incidental unscrewing thereof.

2. A handle, more specifically a furniture handle, with a handle bar and at least one foot member disposed on the bar and resting on the piece of furniture as well as with a connecting member for fastening the handle to the piece of furniture, the foot member (3) being configured in the shape of a sleeve, an insert (10) comprising on its end side a bottom (11) with a hole (13) for the connecting member (14) being insertable into said sleeve-like foot member,
**characterized in**
**that** the insert (10) comprises securing means for the connecting member (14), the bottom (11) of the insert (10) comprising a body (17) with a through hole (18) for securing the threaded bolt (14) against incidental unscrewing thereof, a collar (19) being disposed on the body (17) on the end side of the hole (18).

3. A handle, more specifically a furniture handle, with a handle bar and at least one foot member disposed on the bar and resting on the piece of furniture as well as with a connecting member for fastening the handle to the piece of furniture, the foot member (3) being configured in the shape of a sleeve, an insert (10) comprising on its end side a bottom (11) with a hole (13) for the connecting member (14) being insertable into said sleeve-like foot member,
**characterized in**
**that** the insert (10) comprises securing means for the connecting member (14), the hole (13) in the insert (10) being configured to be conical in the screwing direction for securing the threaded bolt (14) against incidental unscrewing thereof.

4. A handle, more specifically a furniture handle, with a handle bar and at least one foot member disposed on the bar and resting on the piece of furniture as well as with a connecting member for fastening the handle to the piece of furniture, the foot member (3) being configured in the shape of a sleeve, an insert (10) comprising on its end side a bottom (11) with a hole (13) for the connecting member (14) being insertable into said sleeve-like foot member,
**characterized in**
**that** the insert (10) comprises securing means for the connecting member (14), the hole (13) in the insert (10) being configured to be stepped tapered for securing the threaded bolt (14) against incidental unscrewing thereof.

5. The handle, more specifically the furniture handle, according to one or several of the claims 1 through 4,
**characterized in**
**that** the insert (10) is slidable into the sleeve-like foot member (3).

6. The handle, more specifically the furniture handle, according to one or several of the claims 1 through 4,
**characterized in**
**that** the exterior contour of the bottom (11) matches the exterior contour of the front side end of the sleeve-like foot member (3) on which the bottom (11) is resting.

7. The handle, more specifically the furniture handle, according to one or several of the claims 1 through 4,
**characterized in**
**that** the bottom (11) is configured to project beyond the exterior contour of the sleeve-like foot member (3).

8. The handle, more specifically the furniture handle, according to one or several of the claims 1 through 4,
**characterized in**
**that** the sleeve-like foot member (3) partially covers the bottom (11) so that a shadow gap joint is obtained.

9. The handle, more specifically the furniture handle, according to one or several of the afore mentioned claims,
**characterized in**
**that** the connecting member (14) comprises a threaded bolt.

10. The handle, more specifically the furniture handle, according to claim 2,
**characterized in**
**that** the collar (19) is configured with a taper.

11. The handle, more specifically the furniture handle, according to one or several of the claims 1 through 4,
**characterized in**
**that** the insert (10) is made of a plastic material.

12. The handle, more specifically the furniture handle, according to one or several of the claims 1 through 4,
**characterized in**
**that** the handle (1) is made of special steel.

13. The handle, more specifically the furniture handle, according to one or several of the claims 1 through 4,
**characterized in**
**that** the insert (10) is configured to be fluorescent.

## Revendications

1. Poignée, notamment poignée de meuble, avec une barre et au moins un pied prévu sur la barre et en appui sur le meuble ainsi qu'avec un élément de liaison pour assujettir la poignée au meuble, le pied (3) étant conformé en forme de fourreau, un insert (10), qui comporte à son extrémité un fond (11) percé d'un trou (13) pour l'élément de liaison, (14) étant apte à être inséré dans le pied en forme de fourreau,
**caractérisée en ce**
**que** l'insert (10) comporte des moyens de fixation pour l'élément de liaison, au moins un, mais de préférence deux languettes (15) étant disposées en éventail sur la face inférieure de l'insert (10) où elles sont en appui contre le trou (13) afin de prévenir le desserrage intempestif du boulon fileté (14).

2. Poignée, notamment poignée de meuble, avec une barre et au moins un pied prévu sur la barre et en appui sur le meuble ainsi qu'avec un élément de liaison pour assujettir la poignée au meuble, le pied (3) étant conformé en forme de fourreau, un insert (10), qui comporte à son extrémité un fond (11) percé d'un trou (13) pour l'élément de liaison (14), étant apte à être inséré dans le pied en forme de fourreau,
**caractérisée en ce**
**que** l'insert (10) comporte des moyens de fixation pour l'élément de liaison (14), le fond (11) de l'insert (10) comportant un corps (17) avec un trou traversant (18) à l'extrémité duquel trou (18) est disposée sur le corps (17) une couronne (19) afin de prévenir le desserrage intempestif du boulon fileté (14).

3. Poignée, notamment poignée de meuble, avec une barre et au moins un pied prévu sur la barre et en appui sur le meuble ainsi qu'avec un élément de liaison pour assujettir la poignée au meuble, le pied (3) étant conformé en forme de fourreau, un insert (10), qui comporte à son extrémité un fond (11) percé d'un trou (13) pour l'élément de liaison (14), étant apte à être inséré dans le pied en forme de fourreau,
**caractérisée en ce**
**que** l'insert (10) comporte des moyens de fixation pour l'élément de liaison (14), le trou (13) dans l'insert (10) présentant une forme conique dans le sens vissage afin de prévenir le desserrage intempestif du boulon fileté (14).

4. Poignée, notamment poignée de meuble, avec une barre et au moins un pied prévu sur la barre et en appui sur le meuble ainsi qu'avec un élément de liaison pour assujettir la poignée au meuble, le pied (3) étant conformé en forme de fourreau, un insert (10), qui comporte à son extrémité un fond (11) percé d'un trou (13) pour l'élément de liaison (14), étant apte à être inséré dans le pied en forme de fourreau,
**caractérisée en ce**
**que** l'insert (10) comporte des moyens de fixation pour l'élément de liaison (14), le trou (13) dans l'insert (10) présentant une conicité étagée afin de prévenir le desserrage intempestif du boulon fileté (14).

5. Poignée, notamment poignée de meuble, selon une ou plusieurs des revendications 1 à 4,
**caractérisée en ce**
**que** l'insert (10) est apte à être inséré dans le pied (3) en forme de fourreau.

6. Poignée, notamment poignée de meuble, selon une ou plusieurs des revendications 1 à 4,
**caractérisée en ce**
**que** le contour extérieur du fond (11) correspond au contour extérieur de l'extrémité frontale du pied (3) en forme de fourreau sur lequel le fond (11) est en appui.

7. Poignée, notamment poignée de meuble, selon une ou plusieurs des revendications 1 à 4,
**caractérisée en ce**
**que** le fond (11) est conformé pour dépasser du contour extérieur du pied (3) en forme de fourreau.

8. Poignée, notamment poignée de meuble, selon une ou plusieurs des revendications 1 à 4,
**caractérisée en ce**
**que** le pied (3) en forme de fourreau recouvre partiellement le fond (11) de manière à former un encorbellement.

9. Poignée, notamment poignée de meuble, selon une ou plusieurs des revendications précédentes,
**caractérisée en ce**
**que** l'élément de liaison (14) comprend un boulon fileté.

10. Poignée, notamment poignée de meuble, selon la revendication 2,
**caractérisée en ce**
**que** la couronne (19) est de forme conique.

11. Poignée, notamment poignée de meuble, selon une ou plusieurs des revendications 1 à 4,
**caractérisée en ce**
**que** l'insert (10) est réalisé en matière plastique.

12. Poignée, notamment poignée de meuble, selon une ou plusieurs des revendications 1 à 4,
**caractérisé en ce**
**que** la poignée (1) est réalisée en acier spécial.

13. Poignée, notamment poignée de meuble, selon une ou plusieurs des revendications 1 à 4,
**caractérisé en ce**
**que** l'insert (10) est fluorescent.
